# EUROPÄISCHE PATENTSCHRIFT

(11) **EP 1 370 379 B1**
(45) Veröffentlichungstag und Bekanntmachung des Hinweises auf die Patenterteilung: **18.05.2005**
(21) Anmeldenummer: 01985837.2
(22) Anmeldetag: 01.12.2001
(51) Int. Cl.: B22D 11/12, B22D 11/00

(54) **VERFAHREN ZUM GIESSEN UND UNMITTELBAR ANSCHLIESSENDEM WALZEN UND EINE VORRICHTUNG ZUR STÜTZUNG, FÜHRUNG UND VERFORMUNG EINES METALL-, INSBESONDERE EINES STAHLSTRANGES**
METHOD FOR CASTING AND IMMEDIATE ROLLING, AND DEVICE FOR THE SUPPORT, GUIDANCE AND DEFORMATION OF A METAL STRAND, ESPECIALLY A STEEL STRAND
PROCEDE POUR LA COULEE ET LE LAMINAGE IMMEDIAT ET DISPOSITIF POUR LE SOUTIEN, LE GUIDAGE ET LA DEFORMATION D'UNE BARRE DE METAL, NOTAMMENT D'UNE BARRE D'ACIER

(30) Priorität: 16.12.2000 DE 10062868
(43) Veröffentlichungstag der Anmeldung: 17.12.2003
(73) Patentinhaber: SMS Demag Aktiengesellschaft, 40237 Düsseldorf (DE)
(72) Erfinder: ZAJBER, Adolf, 40764 Langenfeld (DE); FEST, Thomas, 47228 Duisburg (DE)
(74) Vertreter: Valentin, Ekkehard, Dipl.-Ing.
(86) Internationale Anmeldenummer: PCT/EP2001/014068
(87) Internationale Veröffentlichungsnummer: WO 2002/047849

(56) Entgegenhaltungen:
- GB-A- 2 105 229
- US-A- 4 640 338
- US-A- 5 238 047
- PATENT ABSTRACTS OF JAPAN vol. 016, no. 557 (M-1340), 27. November 1992 (1992-11-27) & JP 04 210850 A (SUMITOMO HEAVY IND LTD), 31. Juli 1992 (1992-07-31) -& JP 04 210850 A (SUMITOMO HEAVY IND LTD) 31. Juli 1992 (1992-07-31)

## Beschreibung

Die Erfindung betrifft ein Verfahren zum Gießen und unmittelbar anschließendem Walzen und eine Vorrichtung zur Stützung, Führung und Verformung eines Metall-, insbesondere eines Stahlgießstranges, in einer Vorprofil-Stranggießanlage mit Weichreduktion, wobei unterhalb der Stranggießkokille zu beiden Seiten des Gießstrangs gegenüberliegende Rollenträger angeordnet sind, deren Rollen mit dem Gießstrang in Transport- und / oder Verformungsverbindung stehen.

Die Anforderung an hochfeste Träger erfordert seigerungsarme bis seigerungsfreie und porositätsfreie Mittenstrukturen in Steg und Flansch eines H-Trägerprofils. Um diesen Anforderungen zu entsprechen, kann im Bereich der Sumpfspitze und / oder dem Erstarrungsbereich sog. Soft-reduction zum Einsatz kommen. Dieses Verfahren wurde bisher lediglich in Bloom-Stranggießanlagen angewendet. In Vorprofil-Stranggießanlagen kann in der Stranggießkokille dem Gießstrang schon eine Vorform an den Flanschen und später im Stützgerüst auch an den Stegen überlagert werden.

Es ist eine Vorrichtung zur Stützung eines Metallgießstranges, insbesondere zur Weichreduktion bei einer Vorband-Gießanlage bekannt ( EP 0 450 391 B1), wobei unterhalb der Stranggießkokille auf beiden Seiten des Gießstrangs spiegelbildlich gegenüberliegende Rollenträger vorgesehen sind, deren Rollen mit dem Gießstrang in Wirkverbindung stehen. Jeder Rollenträger ist in einem feststehenden Rahmen angeordnet und in mehrere, rollentragende Segmente aufgeteilt, die mit Verstelleinrichtungen in Verbindung stehen, wobei die Rollen tragenden Segmente derart gelenkig aneinander gekoppelt sind, dass jedes Segment für sich in einem beliebigen Winkel zum Gießstrang verstellt und eingestellt werden kann und wobei zum allgemeinen Verstellen des Rollenträgers die obere Verstelleinrichtung dient. Eine solche Anordnung aus gelenkig miteinander verbundenen Rollenträgern erfordert jedoch zur Abstützung der Kräfte einen über die Gesamtlänge verlaufenden feststehenden Rahmen, der aufwendig ist und über das gesamte Stützrollengerüst erforderlich ist.

Aus dem Dokument Patent Abstracts of Japan, vol. 16, no. 557 (M-1340), 27.11.92 & JP-A-04210850 ist eine Vorprofilstranggießanlage mit Weichreduktion mit einer Vorrichtung zur Stützung, Führung und Verformung eines Metallgießstrangs bekannt, wobei unmittelbar unterhalb der Stranggießkokille, an deren Austritt, zu beiden Seiten des Gießstrangs gegenüberliegende Rollenträger angeordnet sind, deren Rollen mit dem Gießstrang in Transport- und / oder Verformungsverbindung stehen und innerhalb der Strangführung im Zustand der Bildung und weiteren Abkühlung der Strangschale, also bei weitgehend flüssigem Inneren jeweils mehrere, hintereinander angeordnete Stütz- und Verformungsrollen abschnittsweise konisch an einen Vorprofilsteg mit einer Verformungskraft anstellbar sind. Dabei wird lediglich ein sich aus einem zentralen Einguss für einen kreisrunden Tauchausguss ergebender Kreiswulst beseitigt.

Der Erfindung liegt die Aufgabe zugrunde, ein Vorprofil, insbesondere ein H-Profil aus Stahl, mit einem Walzvorgang in der Weichreduktions-Strecke zu schaffen, wobei die zugehörige Vorrichtung einen Rollenträger auf kleinstem Raum bei hohen Stützkräften aufweist, mit dem die Weichreduktion von Vorprofilsträngen in der Art durchgeführt werden kann, dass die erwähnten Seigerungen und Porositäten nicht mehr oder nicht mehr im gleichen Maß wie bisher auftreten.

Die gestellte Aufgabe wird durch ein Verfahren der eingangs bezeichneten Art erfindungsgemäß dadurch gelöst, dass das Vorprofil in der Stranggießkokille an den Flanschen und am Steg jeweils mit einer Ausbauchung vorgegossen wird und dass das Vorprofil in der Soft-reduction-Strecke an den Ausbauchungen der Flansche und des Stegs derart flachgewalzt wird, dass die Flansch-Außenflächen und die Stegflächen weitgehend eben sind. Dabei wird den Seigerungen und den Porositäten im Steg und im Flansch erheblich entgegengewirkt, so dass diese kaum noch auftreten.

Hierbei ist noch verfahrensgemäß vorteilhaft, dass die vorprofilierten Ausbauchungen der Vorprofilsteg-Flächen und / oder der Flansch-Außenflächen jeweils als nach außen schwach gekrümmte, bogenförmige Ausbauchungen ausgeführt werden.

Die gestellte Aufgabe wird durch die Vorrichtung erfindungsgemäß dadurch gelöst, dass innerhalb der Strangführung im Erstarrungsbereich für die Weichreduktion jeweils mehrere, hintereinander angeordnete Stütz- und Verformungsrollen abschnittsweise konisch an den Vorprofilsteg und die Flansche mit einer im Strangverlauf ansteigenden Verformungskraft anstellbar sind. Dadurch findet in der Weichreduktions-Strecke eine solche Verformung an Flanschen und im Steg statt, dass die Seigerungen zumindest erheblich vermindert werden. Außerdem werden Porositäten beseitigt.

In Ausgestaltung ist vorgesehen, dass in der Stranggießkokille erzeugte vorprofilierte Ausbauchungen im Vorprofilsteg und an den Flansch-Außenflächen im Erstarrungsbereich für die Weichreduktion mittels der konischen Einstellung eines oder mehrerer Rollenträger auf das fertige Vorprofil verformbar sind. Die angestrebte Verdichtung des Werkstoffs unter Beseitigung der Mittenseigerungen und der Porositäten wird durch die hohe Verdichtung begünstigt.

Die Verformung zum Fertig-Vorprofil wird nach weiteren Merkmalen dadurch erzeugt, dass ein Abschnitt aus mehreren hintereinander angeordneten Stütz- und Verformungsrollen einen schräg anstellbaren Rollenrahmen bildet. Dadurch werden bei Verstellung des Rollenrahmens alle Rollen entsprechend dem Anstellwinkel angestellt.

Eine unabhängige Anstellung gegen die Flansch-Außenflächen findet dabei derart statt, dass die Stütz- und Verformungsrollen in dem Rollenrahmen auf Länge der Soft-reduction-Strecke für die Flansche des Gießstrangs anstellbare Flanschrollengruppen bilden.

Dementsprechend wird eine unabhängige Anstellung an den Vorprofilsteg dadurch erzielt, dass die Stütz- und Verformungsrollen in dem Rollenrahmen auf Länge der Soft-reduction-Strecke für den Vorprofilsteg des Gießstrangs anstellbare Stegrollengruppen bilden.

Die Vorrichtung ist nach weiteren Verbesserungen der Erfindung dahingehend gestaltet, dass ein Rollenrahmen für die Strangoberseite, bestehend aus parallel zum Strangverlauf angeordneten Längsrollenrahmen, die mittels einer Vielzahl von Querstreben miteinander verbunden sind, gebildet ist und dass an den Längsrollenrahmen im vorderen Bereich und im hinteren Bereich jeweils Stützlager für die Verformungsantriebe angeordnet sind. Dadurch entsteht eine kompakte, für hohe Anstell-Kräfte geeignete Vorrichtung. Außerdem entstehen die Befestigungsflächen für die Drehlager der mit ihrer Achse horizontal verlaufenden Stütz und Verformungsrollen.

Analog zu der vorstehend gekennzeichneten Vorrichtung wird weiterhin vorgeschlagen, dass jeweils ein Rollenrahmen für die Strangschmalseiten gebildet ist, jeweils bestehend aus flachparallel zur Strangoberseite verlaufenden Paaren von Längsrollenrahmen, die paarweise pro Gießstrangseite mittels einer Vielzahl von senkrecht zum Strangverlauf gerichteten Querstreben miteinander verbunden sind. Dadurch können die mit ihrer Achse senkrecht verlaufenden Stütz- und Verformungsrollen leicht gemeinsam an die Flansch-Außenflächen angestellt werden.

Die Verformungskräfte werden dabei dadurch aufgebracht, dass die Paare von flachparallelen Schmalseiten-Rollenrahmen der beiden Gießstrangseiten mittels jeweils an den Enden angeordneten Zugankern quer zum Strangverlauf miteinander verbunden sind. Die Zugkraft kann fest eingestellt sein.

Hierzu ist noch vorgesehen, dass die Zuganker aus regelbaren hydraulischen Kolben-Zylinder-Einheiten bestehen. Dadurch kann eine angepasste Verformungskraft ausgeübt werden.

Konstruktiv ist die Verbindung der Rollenrahmen für die Strangoberseite und die Strangschmalseiten dadurch besonders vorteilhaft, dass die senkrechten Verformungsantriebe aus regelbaren hydraulischen Kolben-Zylinder-Einheiten bestehen, deren Kolbenstangen durch schlitzförmige Öffnungen der flachparallelen Längsrollenrahmen verlaufen und am Fundamentrahmen befestigt sind.

In der Zeichnung ist ein Ausführungsbeispiel der Erfindung dargestellt und wird nachfolgend näher beschrieben.

Die einzige Figur der Zeichnung stellt eine perspektivische Ansicht der Vorrichtung dar.

Die Vorrichtung zur Stützung, Führung und Verformung eines Metall-, insbesondere eines Stahlgießstranges 1, findet in einer Vorprofilstranggießanlage für H-Profile, mit Weichreduktion statt, wobei unterhalb der (nicht näher dargestellten) Stranggießkokille zu beiden Gießstrang-Seiten 1 a (linke Gießstrang-Seite) und 1b (rechte Gießstrang-Seite) einander gegenüberliegende Rollenträger 2 angeordnet sind, deren Stütz- und Verformungsrollen 3 mit dem Gießstrang 1 in Transport- und / oder Verformungsverbindung stehen und eine Strangführung 4 bilden. Innerhalb dieser Strangführung 4 sind im Erstarrungsbereich 5 für die Weichreduktion jeweils mehrere, hintereinander angeordnete Stütz- und Verformungsrollen 3 abschnittsweise konisch an den Vorprofilsteg 6 und / oder die Flansche 7 mit einer im Strangverlauf 13 ansteigenden Verformungskraft angestellt. In der Stranggießkokille werden vorprofilierte Ausbauchungen 6a in Vorprofilsteg-Flächen 6b und / oder an den Flansch- Außenflächen 7a im Erstarrungsbereich 5 für die Weichreduktion mittels der konischen Einstellung eines oder mehrerer Rollenträger 2 zu dem fertigen Vorprofil verformt.

Die vorprofilierte Ausbauchung 6a wird jeweils aus stumpfwinklig zueinander verlaufenden Vorprofilsteg-Flächen 6b und / oder Flansch-Außenflächen 7a gebildet.

Auf beiden Gießstrang-Seiten 1a und 1 b und der Strangoberseite 12 bilden mehrere, hintereinander angeordnete Stütz- und Verformungsrollen 3 den schräg anstellbaren Rollenrahmen 8. Die Stütz- und Verformungsrollen 3 sind in dem Rollenrahmen 8 auf die Länge der Soft-reduction-Strecke 9 für die Flansche 7 des Gießstrangs 1 zu gemeinsam anstellbaren Flanschrollengruppen 10 zusammengefasst. In dieser Art sind paarweise Längsrollenrahmen 8a und Schmalseiten-Rollenrahmen 8b gebildet. Ebenso bilden die Stütz- und Verformungsrollen 3 in dem Rollenrahmen 8 auf die Länge der Soft-reduction-Strecke 9 für den Vorprofilsteg 6 des Gießstrangs 1 anstellbare Stegrollengruppen 11.

Die Rollenrahmen 8 sind derart aufgebaut, dass ein Rollenrahmen 8 für die Strangoberseite 12 bestehend aus parallel zum Strangverlauf 13 angeordneten Längsrollenrahmen 8a mittels einer Vielzahl von Querstreben 14 miteinander verbunden sind. An den Längsrollenrahmen 8a sind im vorderen Bereich 15 und im hinteren Bereich 16 jeweils Stützlager 17 für paarweise , senkrecht verlaufende Verformungsantriebe 18 angeordnet.

Dementsprechend ist jeweils ein Rollenrahmen 8b für die Strangschmalseiten 19 gebildet, der jeweils aus flachparallel zur Strangoberseite 12 verlaufenden Paaren 8c von Längsrollenrahmen 8a zusammengesetzt ist. Die Schmalseiten-Rollenrahmen 8b sind mittels einer Vielzahl entsprechend beabstandeter, senkrecht zum Strangverlauf 13 gerichteter Querstreben 20 miteinander verbunden. Die Paare 8c von flachparallelen Schmalseiten-Rollenrahmen 8b der beiden Gießstrang-Seiten 1a und 1 b sind mittels jeweils an einem Ende 22 angeordnetem Zuganker 23 quer zum Strangverlauf 13 miteinander verbunden, wobei am Ende 21 ein Schwenklager 8e für die Einheit aus den Paaren 8c mit Querstreben 20 gebildet ist. Die Einheiten sind dadurch in einer etwa horizontalen Ebene auseinander und zusammen anstellbar. Die Zuganker 23 bestehen aus regelbaren hydraulischen Kolben-Zylinder-Einheiten 23a. Die Zuganker 23 durchdringen die beiden parallel zum Strangverlauf 13 verlaufenden

Längsrollenrahmen 8a durch Öffnungen 23b. Die Kolben-Zylinder-Einheiten 23a sind mittels Gelenkköpfen 23c mit Verbindungsstangen 8d der Schmalseiten-Rollenrahmen 8b verbunden

Die senkrechten Verformungsantriebe 18, die ebenfalls aus regelbaren hydraulischen Kolben-Zylinder-Einheiten 18a bestehen können, sind mit ihren Kolbenstangen 18b durch analoge schlitzförmige Öffnungen 24 der flachparallelen Schmalseiten-Rollenrahmen 8b geführt und im Fundamentrahmen 25 gelenkig befestigt.

### Bezugszeichenliste

- 1: Gießstrang
- 1a: (linke) Gießstrang-Seite
- 1b: (rechte) Gießstrang-Seite
- 2: Rollenträger
- 3: Stütz- und Verformungsrollen
- 4: Strangführung
- 5: Erstarrungsbereich
- 6: Vorprofilsteg
- 6a: Ausbauchung
- 6b: Vorprofilsteg-Flächen
- 7: Flansch
- 7a: Flansch-Außenfläche
- 8: Rollenrahmen
- 8a: Längsrollenrahmen
- 8b: Schmalseiten-Rollenrahmen
- 8c: Paare
- 8d: Verbindungsstangen
- 8e: Schwenklager
- 9: Soft-reduction-Strecke
- 10: Flanschrollengruppe
- 11: Stegrollengruppen
- 12: Strangoberseite
- 13: Strangverlauf
- 14: Querstreben
- 15: vorderer Längsrollenrahmen-Bereich
- 16: hinterer Längsrollenrahmen-Bereich
- 17: Stützlager
- 18: senkrechte Verformungsantriebe
- 18a: regelbare hydraulische Kolben-Zylinder-Einheiten
- 18b: Kolbenstange
- 19: Strangschmalseiten
- 20: Querstreben
- 21: Ende der flachparallelen Längsrollenrahmen
- 22: Ende der flachparallelen Längsrollenrahmen
- 23: Zuganker
- 23a: regelbare hydraulische Kolben-Zylinder-Einheiten
- 23b: Öffnungen
- 23c: Gelenkköpfe
- 24: schlitzförmige Öffnungen
- 25: Fundamentrahmen

## Patentansprüche

1. Verfahren zum Gießen und unmittelbar anschließendem Walzen von Vorprofilen (1), insbesondere von H-Profilen aus Stahl, bei dem das Vorprofil (1) in der Stranggießkokille gegossen und in einem Stützrollengerüst (4) in einer Soft-reduction-Strecke (9) verformt wird,
**dadurch gekennzeichnet,**
**dass** das Vorprofil (1) in der Stranggießkokille an den Flanschen (7) und am Steg (6) jeweils mit einer Ausbauchung (6a) vorgegossen wird und dass das Vorprofil (1) in der Soft-reduction-Strecke (9) an den Ausbauchungen (6a) der Flansche (7) und des Stegs (6) derart flachgewalzt wird, dass die Flansch-Außenflächen (7a) und die Stegflächen (6b) weitgehend eben sind.

2. Verfahren nach Anspruch 1,
**dadurch gekennzeichnet,**
**dass** die vorprofilierten Ausbauchungen (6a) der Vorprofilsteg-Flächen (6b) und / oder der Flansch-Außenflächen (7a) jeweils als nach außen schwach gekrümmte, bogenförmige Ausbauchungen (6a) ausgeführt werden.

3. Vorrichtung zur Stützung, Führung und Verformung eines Metall-, insbesondere eines Stahlgießstrangs (1), in einer Vorprofil-Stranggießanlage mit Weichreduktion, wobei unterhalb der Stranggießkokille zu beiden Seiten des Gießstrangs (1) gegenüberliegende Rollenträger (2) angeordnet sind, deren Rollen (3) mit dem Gießstrang (1) in Transport- und / oder Verformungsverbindung stehen,
**dadurch gekennzeichnet,**
**dass** innerhalb der Strangführung (4) im Erstarrungsbereich (5) für die Weichreduktion jeweils mehrere, hintereinander angeordnete Stütz- und Verformungsrollen (3) abschnittsweise konisch an den Vorprofilsteg (6) und die Flansche (7) mit einer im Strangverlauf (13) ansteigenden Verformungskraft anstellbar sind.

4. Vorrichtung nach Anspruch 3,
**dadurch gekennzeichnet,**
**dass** in der Stranggießkokille erzeugte vorprofilierte Ausbauchungen (6a) im Vorprofilsteg (6) und an den Flansch-Außenflächen (7a) im Erstarrungsbereich (5) für die Weichreduktion mittels der konischen Einstellung eines oder mehrerer Rollenträger (2) auf das fertige Vorprofil verformbar sind.

5. Vorrichtung nach einem der Ansprüche 3 oder 4,
**dadurch gekennzeichnet,**
**dass** die vorprofilierte Ausbauchung (6a) der Vorprofilsteg-Flächen (6b) und /oder der Flansch-Außenflächen (7a) jeweils nach außen schwach gekrümmt bogenförmig ausgebildet sind.

6. Vorrichtung nach einem der Ansprüche 3 bis 5,
**dadurch gekennzeichnet,**
**dass** ein Abschnitt aus mehreren hintereinander angeordneten Stütz- und Verformungsrollen (3) einen schräg anstellbaren Rollenrahmen (8) bildet.

7. Vorrichtung nach einem der Ansprüche 3 bis 6,
**dadurch gekennzeichnet,**
**dass** die Stütz- und Verformungsrollen (3) in dem Rollenrahmen (8) auf Länge der Soft-reduction-Strecke (9) für die Flansche (7) des Gießstrangs (1) anstellbare Flanschrollengruppen (10) bilden.

8. Vorrichtung nach einem der Ansprüche 3 bis 7,
**dadurch gekennzeichnet,**
**dass** die Stütz- und Verformungsrollen (3) in dem Rollenrahmen (8) auf Länge der Soft-reduction-Strecke (9) für den Vorprofilsteg (6) des Gießstrangs (1) anstellbare Stegrollengruppen (11) bilden.

9. Vorrichtung nach einem der Ansprüche 3 bis 8,
**dadurch gekennzeichnet,**
**dass** ein Rollenrahmen (8) für die Strangoberseite (12) bestehend aus parallel zum Strangverlauf (13) angeordneten Längsrollenrahmen (8a), die mittels einer Vielzahl von Querstreben (14) miteinander verbunden sind, gebildet ist und dass an den Längsrollenrahmen (8a) im vorderen Bereich (15) und im hinteren Bereich (16) jeweils Stützlager (17) für die Verformungsantriebe (18) angeordnet sind.

10. Vorrichtung nach einem der Ansprüche 3 bis 8,
**dadurch gekennzeichnet,**
**dass** jeweils ein Rollenrahmen (8b) für die Strangschmalseiten (19) gebildet ist, jeweils bestehend aus flachparallel zur Strangoberseite (12) verlaufenden Paaren (8c) von Längsrollenrahmen (8a), die paarweise pro Gießstrangseite (1a; 1b) mittels einer Vielzahl von senkrecht zum Strangverlauf (13) gerichteten Querstreben (20) miteinander verbunden sind.

11. Vorrichtung nach Anspruch 10,
**dadurch gekennzeichnet,**
**dass** die Paare (8c) von flachparallelen Schmalseiten-Rollenrahmen (8b) der beiden Gießstrangseiten (1a; 1b) jeweils mittels an den Enden (21, 22) angeordneter Zuganker (23) quer zum Strangverlauf (13) miteinander verbunden sind.

12. Vorrichtung nach den Ansprüchen 10 oder 11,
**dadurch gekennzeichnet,**
**dass** die Zuganker (23) aus regelbaren hydraulischen Kolben-Zylinder-Einheiten (23a) bestehen.

13. Vorrichtung nach einem der Ansprüche 9 bis 12,
**dadurch gekennzeichnet,**
**dass** die senkrechten Verformungsantriebe (18) aus regelbaren hydraulischen Kölben-Zylinder-Einheiten (18a) bestehen, deren Kolbenstangen (18b) durch schlitzförmige Öffnungen (24) der flachparallelen Schmalseiten-Rollenrahmen (8b) verlaufen und am Fundamentrahmen (25) befestigt sind.

## Claims

1. Method of casting and directly succeeding rolling of preliminary sections (1) particularly of H sections of steel, in which the preliminary section (1) is cast in the continuous casting mould and shaped in a backing roll stand (4) in a soft-reduction path (9), **characterised in that** the preliminary section (1) is cast in the continuous casting mould with a respective bulge (6a) at the flanges (7) and the web (6) and that the preliminary section (1) in the soft-reduction path (9) is rolled flat at the bulges (6a) of the flanges (7) and the web (6) in such a manner that the flange outer surfaces (7a) and the web surfaces (6b) are substantially planar.

2. Method according to claim 1, **characterised in that** the pre-profiled bulges (6a) of the preliminary section web surfaces (6b) and/or the flange outer surfaces (7a) are each formed as arched bulges (6a) weakly curved in outward direction.

3. Device for supporting, guiding and deforming a metal cast strip, particularly a steel cast strip (1) in a preliminary section continuous casting plant with soft reduction, wherein arranged below the continuous casting mould at both sides of the cast strip (1) are oppositely disposed roll carriers (2), the rolls (3) of which are disposed in transport connection and/or shaping connection with the cast strip (1), **characterised in that** within the strip guide (4) in the hardening region (5) before the soft reduction each time several backing and shaping rolls (3) arranged in succession are adjustable section-by-section conically against the preliminary section web (6) and the flanges (7) by a shaping force increasing in the course (13) of the strip.

4. Device according to claim 3, **characterised in that** pre-profiled bulges (6a), which are produced in the continuous casting mould, in the preliminary section web (6) and at the flange outer surfaces (7a) are deformable to the finished preliminary section in the hardening region (5) for the soft reduction by means of the conical setting of one or more roll carriers (2).

5. Device according to one of claims 3 and 4, **characterised in that** the pre-profiled bulge (6a) of the preliminary section web surfaces (6b) and/or the flange outer surfaces (7a) is formed in arched shape to be weakly curved in outward direction.

6. Device according to one of claims 3 to 5, **characterised in that** a section of several backing and shaping rolls (3) arranged in succession forms an obliquely adjustable roll frame (8).

7. Device according to one of claims 3 to 6, **characterised in that** the backing and shaping rolls (3) in the roll frame (8) form adjustable flange roll groups (10) on the length of the soft-reduction path (9) for the flanges (7) of the cast strip (1).

8. Device according to one of claims 3 to 7, **characterised in that** the backing and shaping rolls (3) in the roll frame (8) form adjustable web roll groups (11) on the length of the soft-reduction path (9) for the preliminary section web (6) of the cast strip (1).

9. Device according to one of claims 3 to 8, **characterised in that** a roll frame (8) for the strip upper side (12) is formed to consist of longitudinal roll frames (8a) which are arranged parallel to the strip course (13) and which are connected together by means of a plurality of transverse struts (14) and that respective support mounts (17) for the shaping drives (18) are arranged at the longitudinal roll frames (8a) in the front region (15) and in the rear region (16).

10. Device according to one of claims 3 to 8, **characterised in that** a respective roll frame (8b) is formed for each of the strip narrow sides (19), each frame consisting of pairs (8c), which extend flat-parallel to the strip upper side (12), of longitudinal roll frames (8a) which are connected together in pairs per cast strip side (1a; 1b) by means of a plurality of transverse struts (20) oriented perpendicularly to the strip course (13).

11. Device according to claim 10, **characterised in that** the pairs (8c) of flatly parallel narrow side roll frames (8b) of the two cast strip sides (1a; 1b) are respectively connected together transversely to the strip course (13) by means of tie rods (23) arranged at the ends (21, 22).

12. Device according to claim 10 or 11, **characterised in that** the tie rods (23) consist of regulable hydraulic piston-cylinder units (23a).

13. Device according to one of claims 9 to 12, **characterised in that** the vertical shaping drives (18) consist of regulable hydraulic piston-cylinder units (18a), the piston rods (18b) of which extend through slot-shaped openings (24) of the flat-parallel narrow side roll frames (8b) and are fastened to the foundation frame (25).

## Revendications

1. Procédé pour la coulée et le laminage immédiat de pré-profilés (1), notamment de profilés en H en acier, dans lequel le pré-profilé (1) est coulé dans la lingotière et est déformé dans une plate-forme de rouleaux de soutien (4) sur une section de réduction douce (9),
**caractérisé en ce que**
le pré-profilé (1) est pré-coulé dans la lingotière sur les rebords (7) et sur la traverse (6) comportant respectivement un renflement (6a) et **en ce que** le pré-profilé (1) est laminé à plat dans la section de réduction douce (9) sur les renflements (6a) des rebords (7) et de la traverse (6), de telle sorte que les surfaces externes des rebords (7a) et les surfaces de traverse (6b) soient essentiellement égales.

2. Procédé selon la revendication 1,
**caractérisé en ce que**
les renflements pré-profilés (6a) des surfaces de traverse de pré-profilé (6b) et/ou des surfaces externes des rebords (7a) sont respectivement réalisées comme des renflements (6a) légèrement incurvés vers l'extérieur, de forme arquée.

3. Dispositif pour le soutien, le guidage et la déformation, notamment d'une barre d'acier coulé (1), dans une installation de coulée continue de pré-profilés avec réduction douce, dans laquelle en dessous de la lingotière des supports de rouleaux (2) en vis-à-vis des deux côtés de la barre coulée (1) sont disposés, dont les rouleaux (3) sont en liaison de transport et/ou de déformation avec la barre coulée (1),
**caractérisé en ce que**
à l'intérieur de la ligne de coulée continue (4), au niveau de la zone de solidification (5) pour la réduction douce, respectivement plusieurs rouleaux de soutien et de déformation (3) disposés les uns derrière les autres par sections coniques sur la traverse de pré-profilé (6) et les rebords (7) sont réglables sur une force de déformation augmentant sur le cours de la coulée (13).

4. Dispositif selon la revendication 3,
**caractérisé en ce que**
les renflements (6a) pré-profilés produits dans la lingotière sont déformables dans la traverse de pré-profilé (6) et sur les surfaces externes de rebords (7a) au niveau de la zone de solidification (5) en vue de la réduction douce au moyen du réglage conique d'un ou de plusieurs supports de rouleaux (2) sur le pré-profilé fini.

5. Dispositif selon une des revendications 3 ou 4,
**caractérisé en ce que**
le renflement pré-profilé (6a) des surfaces de traverse de pré-profilé (6b) et/ou des surfaces externes des rebords (7a) sont respectivement réalisés en forme d'arc légèrement incurvé vers l'extérieur.

6. Dispositif selon une des revendications 3 à 5,
**caractérisé en ce que**
une section de plusieurs rouleaux de soutien et de déformation (3) disposés les uns derrière les autres forme un châssis de rouleaux (8) réglable en inclinaison.

7. Dispositif selon une des revendications 3 à 6,
**caractérisé en ce que**
les rouleaux de soutien et de déformation (3) dans le châssis de rouleaux (8) forment sur la longueur de la section de réduction douce (9) des groupes de rouleaux de rebords (10) réglables pour les rebords de la barre coulée (1).

8. Dispositif selon une des revendications 3 à 7,
**caractérisé en ce que**
les rouleaux de soutien et de déformation (3) dans le châssis de rouleaux forment sur la longueur de la section de réduction douce (9) des groupes de rouleaux de traverse (11) réglables pour la traverse de pré-profilé (6) de la barre coulée (1).

9. Dispositif selon une des revendications 3 à 8,
**caractérisé en ce que**
un châssis de rouleaux (8) pour la surface de la ligne de coulée (12), constitué de châssis de rouleaux longitudinaux (8a) disposés parallèlement au cours de la coulée (13), qui sont reliés les uns aux autres au moyen d'une pluralité d'entretoises transversales (14), est formé et **en ce que** des paliers d'appuis (17) pour les mécanismes d'actionnement de la déformation (18) sont respectivement disposés sur les châssis de rouleaux longitudinaux (8a) dans la zone avant (15) et dans la zone arrière (16).

10. Dispositif selon une des revendications 3 à 8,
**caractérisé en ce que**
un châssis de rouleaux (8b) est respectivement formé pour les côtés minces de la barre coulée (19), constitué respectivement de paires (8c) de châssis de rouleaux longitudinaux (8a) s'étendant parallèlement à plat à la surface de la ligne de coulée (12), qui sont reliés les uns aux autres par paires par côté de barre coulée (1a;1b) au moyen d'une pluralité d'entretoises transversales (20) orientées perpendiculairement au cours de la coulée (13).

11. Dispositif selon la revendication 10,
**caractérisé en ce que**
les paires(8c) de châssis de rouleaux (8b) parallèles à plat aux côtés minces des deux côtés de la barre coulée (1a ;1b) sont respectivement reliés les uns aux autres au moyen de tirants (23) disposés aux extrémités (21,22) transversalement au cours de la coulée (13).

12. Dispositif selon les revendications 10 ou 11,
**caractérisé en ce que** les tirants (23) sont constitués d'ensembles piston-cylindre (23a) hydrauliques réglables.

13. Dispositif selon une des revendications 9 à 12,
**caractérisé en ce que**
les mécanismes d'actionnement de la déformation (18) perpendiculaires sont constitués d'ensembles piston-cylindre (18a) hydrauliques réglables, dont les tiges de piston (18b) s'étendent au travers d'ouvertures en forme de fentes (24) des châssis de rouleaux (8b) parallèles à plat aux côtés minces et sont fixées au châssis principal (25).
